# EUROPÄISCHE PATENTSCHRIFT

(11) **EP 3 525 286 B1**
(45) Veröffentlichungstag und Bekanntmachung des Hinweises auf die Patenterteilung: **07.04.2021**
(21) Anmeldenummer: 19155667.9
(22) Anmeldetag: 06.02.2019
(51) Int. Cl.: H01Q 7/08, H01Q 21/24, H01Q 21/29, H01Q 1/32

(54) **FERRITSTABANTENNE UND SENDE- UND EMPFANGSEINHEIT MIT ENTSPRECHENDER FERRITSTABANTENNE**
FERRITE ROD ANTENNA AND TRANSMITTING AND RECEIVING UNIT WITH CORRESPONDING FERRITE ROD ANTENNA
ANTENNE TIGE DE FERRITE ET UNITÉ ÉMETTRICE ET RÉCEPTRICE POURVUE D'ANTENNE TIGE DE FERRITE CORRESPONDANTE

(30) Priorität: 09.02.2018 DE 102018102895
(43) Veröffentlichungstag der Anmeldung: 14.08.2019
(73) Patentinhaber: SUMIDA Components & Modules GmbH, 94130 Obernzell (DE)
(72) Erfinder: Baumann, Michael, 94130 Obernzell (DE)
(74) Vertreter: Grünecker Patent- und Rechtsanwälte PartG mbB

(56) Entgegenhaltungen:
- EP-A1- 3 404 768
- WO-A1-2015/194036
- WO-A1-2017/183934
- DE-A1-102013 113 244
- US-B1- 6 407 677

## Beschreibung

Die vorliegende Erfindung betrifft eine Ferritstabantenne und eine Sende- und Empfangseinheit mit einer Ferritstabantenne.

Im Allgemeinen bezeichnet eine Ferritstabantenne eine Magnetantenne, bei der eine Spule auf einem Ferritstab aufgebracht ist. Der B-Feldanteil einer elektromagnetischen Welle induziert in der Spule eine Spannung, die abgegriffen wird.

Ferritstabantennen werden hauptsächlich für die Kommunikation im Nahbereich eingesetzt, doch eignen sich Ferritstabantennen auch in der Radio- und Funktechnik für den Empfang von Lang-, Mittel- oder gegebenenfalls auch Kurzwellen, insbesondere für den Empfang von Funkwellen mit Frequenzen unter 2 MHz. Da jedoch Ferritstabantennen gegenüber Rahmenantennen einen schlechteren Wirkungsgrad und aufgrund ihrer Form eine starke Richtungsempfindlichkeit aufweisen, sind sie nur bedingt als Sendeantennen geeignet, allenfalls für kleine Sendeleistungen.

Anwendungen für Ferritstabantennen ergeben sich beispielsweise in der RFID (radiofrequency-identity) -Technik, wie etwa beim Öffnen von Autos ohne Schlüssel oder in Suchgeräten, die z.B. zur Ortung von Verschütteten im alpinen Bereich verwendet werden. Hierbei tragen Tourengänger ein kleines Gerät bei sich, das im Sendemodus betrieben wird. Wird ein Skifahrer von einer Lawine verschüttet, können Gruppenmitglieder das baugleiche Gerät, das sie bei sich tragen, von einem Sendemodus auf einen Empfangsmodus umschalten, um den Verschütteten durch Peilung zu orten.

Die Druckschrift EP1439400 A2 zeigt ein Suchgerät für die Ortung verschütteter Personen in Lawinen, wobei drei orthogonale Ferritstabantennen in einem kompakten Gehäuse untergebracht und mit einer Empfangseinheit verbunden sind. In einem Sendemodus wird eine Ferritstabantenne mit einer Sendeeinheit verbunden, während in einem Empfangsmodus die drei orthogonalen Ferritstabantennen abwechselnd mit einer Empfangseinheit verbunden werden.

Dokument US 6134420 zeigt ein drahtloses Kommunikationssystem mit einer Empfangseinrichtung mit einem einfach bewickelten Stabkern und einer Sendeeinrichtung mit einem orthogonal bewickelten Stabkern, dessen Bewicklung senkrecht zur Bewicklung des Stabkerns der Empfangseinrichtung ist. Alternativ wird ein dreifach orthogonal bewickelter Kugelkern offenbart.

Dokument WO 2012/120302 A1 offenbart ein System zur Bereitstellung von Kursinformation mit einem dreifach orthogonal bewickelten würfelförmigen Kern als Sende- und Empfangsvorrichtung.

Aus der Schrift US 3 750 180 ist eine Magnetantenne mit einem plattenförmigen Magnetkern bekannt, in dem zwei Öffnungen gebildet sind. Hierbei sind zwei Wicklungen an den Öffnungen mit zueinander senkrechten Wickelachsen gebildet. Die Bewicklung des Magnetkerns gestaltet sich schwierig, da hier der Wickeldraht durch die Öffnungen zu fädeln ist.

Der in der Schrift DE 10 2013 113 244 A1 beschriebene Gegenstand betrifft eine Spulenanordnung für ein induktives Energieübertragungssystem, die mindestens einen plattenförmigen Spulenkern aus Ferrit aufweist. Der mindestens eine plattenförmige Spulenkern ist jeweils von mindestens einer Wicklung mit jeweils mindestens einer Windung umgeben, wobei die Spulenanordnung mindestens zwei Wicklungen aufweist, deren Wicklungsachsen in einem Winkel von größer 50° zueinander angeordnet sind. Die Windungen der im Winkel zueinander angeordneten Wicklungen sind kreuzungsfrei zueinander angeordnet. Sich kreuzende Windungen kreuzen ihren Wicklungen nur im Bereich einer Ausnehmung oder einem Bereich mit verringerte Dicke des plattenförmigen Spulenkerns.

Die Schrift WO 2015/194036 A1 beschreibt eine Antennenvorrichtung mit einem Kern. Der Kern weist einen ersten Schenkelabschnitt und einen zweiten Schenkelabschnitt, die sich relativ zueinander in umgekehrten Richtungen erstrecken, und einen dritten Schenkelabschnitt auf, der sich einer Richtung senkrecht zur Erstreckungsrichtung des ersten Schenkelabschnitts und des zweiten Schenkelabschnitts von einem Mittelabschnitt zwischen dem ersten Schenkelabschnitt und dem zweiten Schenkelabschnitt erstreckt. Die Antennenvorrichtung ist auch mit einer ersten Spule versehen, die durch Reihenschaltung einer ersten kleinen Spule, die auf den ersten Schenkelabschnitt gewickelt ist, und einer zweiten kleinen Spule gebildet wird, die auf den zweiten kleinen Schenkelabschnitt gewickelt ist. Die Antennenvorrichtung umfasst auch eine erste Signalquelle, die die erste Spule mit Strom versorgt, eine zweite Spule, die auf den dritten Schenkelabschnitt gewickelt ist, und eine zweite Signalquelle, die die zweite Spule mit Strom versorgt.

Aus der Schrift WO 2017/183934 A1 ist ein dreiachsiges Antennenmodul mit einem schlüssellosen Zugangssystem bekannt, das drei Spulen aufweist, die jeweils um eine X-Achse, eine Y-Achse und eine Z-Achse gewickelt angeordnet sind, die zueinander orthogonal sind, und das ferner einen Magnetkern umfasst, der aus einem magnetischen Material gebildet ist und mindestens einen darin ausgebildeten Aufnahmeraum zum Aufnehmen einer um die X-Achse gewickelten ersten Spule und einer um die Y-Achse gewickelten zweiten Spule aufweist. Der Magnetkern haltert eine um die Z-Achse entlang der Umfangsrichtung gewickelte dritte Spule. Ferner sind mehrere Anschlüsse vorgesehen, die an mindestens einer Oberfläche des Magnetkerns ausgebildet sind, um eine elektrische Verbindung mit der Außenseite zu ermöglichen.

In der Schrift US 6,407,677 B1 ist eine Vorrichtung zur niederfrequenten Kommunikation durch magnetische Kopplung des Typs mit einem Magnetfeldsender und einem Empfänger gezeigt, die in einem Identifikationselement angeordnet sind, wobei der Sender oder der Empfänger mit einer Rahmenantenne ausgestattet ist, bei der der andere aus entweder dem Sender oder dem Empfänger aus der Vereinigung von drei Spulen gebildet ist, die um drei senkrechte Achsen gewickelt sind, die ein Tetraeder definieren, so dass ein omnidirektionales Magnetfeld erhalten wird, indem die Spulen mit Ströme gleicher Frequenz versorgt werden.

Da die Anforderungen an eine gute Sendeantenne und eine gute Empfangsantenne gegensätzlich sind (eine Sendeantenne soll in erster Linie länglich sein, während eine Empfangsantenne eine möglichst große Fläche senkrecht zu empfangenen Feldlinien aufweisen soll), stellen bekannte Ferritstabantennen, die für den Sendebetrieb und auch für den Empfangsbetrieb vorgesehen sind, entweder hinsichtlich der Sendeleistung oder der Empfangsleistung einen mit modernen Anforderungen nicht akzeptablen Kompromiss dar. Weiterhin besteht bei bekannten mehrfach bewickelten Kernen für Ferritstabantennen das Problem, dass sich eine Wicklung im Streufeld von wenigstens einer anderen Wicklung befindet. Außerdem ist bei bekannten mehrfach bewickelten Kernen für Ferritstabantennen wenigstens eine Wicklung vorhanden, die einen hohen Gleichstromwiderstand aufweist.

Angesichts der oben genannten Probleme besteht eine Aufgabe darin, eine Ferritstabantenne für den Einsatz als Sende- und Empfangsantenne mit einer ausreichenden Empfangsleistung und Sendeleistung bereitzustellen, die modernen Anforderungen genügt.

Die oben genannten Probleme und Aufgaben werden gelöst durch eine Ferritstabantenne nach Anspruch 1 und eine Ferritstabantenne nach Anspruch 6. Vorteilhafte Ausgestaltungen sind in den abhängigen Ansprüchen 2 bis 5 definiert.

Weiterhin werden die oben genannten Probleme und Aufgaben gelöst durch eine Sende- und Empfangseinheit nach Anspruch 7 mit einer entsprechenden Ferritstabantenne.

In einem ersten Aspekt der Erfindung wird eine Ferritstabantenne mit einem Ferritkern bereitgestellt, der einen ersten Ferritkernabschnitt, einen zweiten Ferritkernabschnitt und einen dritten Ferritkernabschnitt aufweist, wobei der erste Ferritkernabschnitt und der dritte Ferritkernabschnitt durch den zweiten Ferritkernabschnitt voneinander beabstandet sind. Der Ferritkern ist am zweiten Ferritkernabschnitt relativ zum ersten und dritten Ferritkernabschnitt in wenigstens einer Richtung wenigstens teilweise verjüngt. Die Ferritstabantenne weist ferner eine erste Wicklung, die über dem ersten Ferritkernabschnitt und/oder dem dritten Ferritkernabschnitt angeordnet ist und eine erste Wicklungsachse festlegt, und eine zweite Wicklung auf, die über dem zweiten Ferritkernabschnitt angeordnet ist und eine zweite Wicklungsachse festlegt, die zur ersten Wicklungsachse nicht parallel ist, Der Ferritkern weist dabei am zweiten Ferritkernabschnitt in einer Richtung parallel zur ersten Wicklungsachse relativ zu den ersten und dritten Ferritkernabschnitten eine kleinste Abmessung auf.

Der im ersten Aspekt der Erfindung bereitgestellte Ferritkern ermöglicht eine kompakte Ausgestaltung einer Ferritstabantenne, die zum Senden und Empfangen von Magnetfeldern geeignet ist. Durch den relativ zu den ersten und dritten Ferritkernabschnitten verjüngten zweiten Ferritkernabschnitt wird die zweite Wicklung mit einem geringen Gleichstromwiderstand bereitgestellt. Außerdem ermöglicht die Verjüngung im zweiten Ferritkernabschnitt eine Anordnung der zweiten Wicklung über dem Ferritkern, so dass die zweite Wicklung trotz einer kompakten Ausgestaltung des Ferritkerns und einer darüber vorgesehenen Mehrfachbewicklung von Streufeldern, die von der ersten Wicklung hervorgerufen werden, in einem höchstens geringen Maß beeinflusst wird. Aufgrund der Verjüngung, die in der Kontur des Ferritkerns derart gebildet ist, dass eine Abmessung des Ferritkerns in einer Richtung parallel zur ersten Wicklungsachse relativ zu den ersten und dritten Ferritkernabschnitten am kleinsten ist, kann eine Wicklung am zweiten Ferritkernabschnitt vorteilhaft in die Kontur aufgenommen werden. Eine Bewicklung des Ferritkerns am zweiten Ferritkernabschnitt gestaltet sich somit einfach. Ferner führt die Verjüngung am zweiten Ferritkernabschnitt zu einer Konzentration der magnetischen Flussdichte am zweiten Ferritkernabschnitt und somit zu einer Erhöhung der in der um den zweiten Ferritkernabschnitt vorgesehenen Wicklung. Die Ferritstabantenne weist damit verbesserte Eigenschaften als Empfangsantenne auf.

Der erste Aspekt kann zum Beispiel durch eine Ferritstabantenne veranschaulicht werden, die einen Ferritkern umfasst, der durch wenigstens drei Ferritkernabschnitte gebildet wird. Die Ferritkernabschnitte können dabei als einzelne längliche Ferritstäbe ausgebildet sein, wobei zwei dieser länglichen Ferritstäbe eine erste Längenabmessung aufweisen, die größer ist als eine zweite Längenabmessung des anderen der drei länglichen Ferritstäbe, beispielsweise kann die erste Längenabmessung wenigstens um einen Faktor "1,5" oder wenigstens um einen Faktor "2" oder wenigstens um einen Faktor "3" oder wenigstens um einen Faktor "5" größer sein als die zweite Längenabmessung. Im Ferritkern ist der längliche Ferritstab mit der zweiten Längenabmessung senkrecht oder im Wesentlichen senkrecht zu den zwei länglichen Ferritstäben mit der ersten Längenabmessung angeordnet, so dass diese durch den länglichen Ferritstab mit der zweiten Längenabmessung zueinander beabstandet sind. Gemäß speziellen anschaulichen Beispielen hierin können die zwei länglichen Ferritstäbe mit der ersten Längenabmessung zueinander parallel angeordnet sein und der Ferritkern kann in einer Seitenansicht auf die drei Ferritstäbe eine H-förmige Gestalt aufweisen. Der Ferritstab mit der zweiten Längenabmessung ist in einer zylindrischen Gestalt ausgebildet.

Weiterhin weist der Ferritkern eine längliche Gestalt auf, die eine Längsrichtung festlegt. Eine Abmessung des zweiten Ferritkernabschnitts ist wenigstens entlang der Längsrichtung kleiner als eine Abmessung des ersten Ferritkernabschnitts entlang der Längsrichtung und/oder eine Abmessung des dritten Ferritkernabschnitts entlang der Längsrichtung. Dadurch wird auf einfache Weise eine Verjüngung im Ferritkern am zweiten Ferritkernabschnitt bereitgestellt.

Außerdem ist die Ferritstabantenne derart ausgebildet, dass die ersten und dritten Ferritkernabschnitte entlang einer Verbindungsrichtung senkrecht zur Längsrichtung der ersten und dritten Ferritkernabschnitte durch den zweiten Ferritkernabschnitt voneinander beabstandet sind und eine Abmessung des zweiten Ferritkernabschnitts in einer Breitenrichtung senkrecht zur Längsrichtung und senkrecht zur Verbindungsrichtung kleiner oder gleich einer kleinsten Abmessung von Abmessungen der ersten und dritten Ferritkernabschnitte in deren jeweiligen Breitenrichtung ist. Dadurch wird ein zweiter Ferritkernabschnitt bereitgestellt, der eine geringe Querschnittfläche und folglich eine Konzentration der B-Feldlinien im zweiten Ferritkernabschnitt in einem Empfangsmodus ermöglicht, wobei zusätzlich aufgrund des geringen Querschnitts ein Gleichstromwiderstand der zweiten Wicklung gering gehalten wird.

Ferner ist die Ferritstabantenne derart ausgeführt, dass der zweite Ferritkernabschnitt eine zylindrische Gestalt aufweist, die ersten und dritten Ferritkernabschnitte an gegenüberliegenden Stirnflächen des zweiten Ferritkernabschnitts angeordnet sind und die zweite Wicklung über einem Teil einer Mantelfläche des zweiten Ferritkernabschnitts angeordnet ist. Dies stellt eine einfache Weise zur Bereitstellung einer kompakten Ferritstabantenne mit einer Sendespule und einer Empfangsspule bereit.

In einer ersten Ausgestaltung der Ferritstabantenne des ersten Aspekts ist die Ferritstabantenne derart ausgeführt, dass die erste Wicklungsachse zu der Längsrichtung parallel orientiert ist. Dadurch wird für die Ferritstabantenne durch die erste Wicklung eine vorteilhafte Abstrahlungscharakteristik entlang der Längsrichtung bereitgestellt.

In einer zweiten Ausgestaltung der Ferritstabantenne des ersten Aspekts ist die Ferritstabantenne weiterhin derart ausgeführt, dass die ersten und dritten Ferritkernabschnitte entlang einer Verbindungsrichtung senkrecht zur Längsrichtung der ersten und dritten Ferritkernabschnitte durch den zweiten Ferritkernabschnitt voneinander beabstandet sind. Dies stellt eine einfache geometrische Anordnung der ersten bis dritten Ferritkernabschnitte bereit, wobei der zweite Ferritkernabschnitt entlang einer Richtung bewickelbar ist, die senkrecht zur Längsrichtung orientiert ist. Damit können Flächen mit Flächennormalen, die zur Längsrichtung senkrecht orientiert sind, vorteilhaft für den Empfang des B-Feldanteils von elektromagnetischer Strahlung verwendet werden.

In einer dritten Ausgestaltung der Ferritstabantenne des ersten Aspekts ist die erste Wicklung über Bereichen einer Mantelfläche der Ferritstabantenne an gegenüberliegenden Enden der Ferritstabantenne an den ersten und dritten Ferritkernabschnitten angeordnet, wobei insbesondere Stirnflächen der Ferritstabantenne und der zweite Ferritkernabschnitt bezüglich der ersten Wicklung freiliegen. Dadurch sind die Stirnflächen der Ferritstabantenne effektiv zur Abstrahlung in einem Sendemodus der Ferritstabantenne nutzbar.

In einer vierten Ausgestaltung der Ferritstabantenne des ersten Aspekts weisen der erste Ferritkernabschnitt und der dritte Ferritkernabschnitt wenigstens eine abgerundete Kante als Auflagefläche für die erste Wicklung auf. Dies stellt eine vorteilhafte Ausgestaltung der ersten und dritten Ferritkernabschnitte bereit, um den Ferritkern zuverlässig und geeignet für die maschinelle Fertigung einfach zu bewickeln.

In einer fünften Ausgestaltung der Ferritstabantenne des ersten Aspekts weisen der erste Ferritkernabschnitt und der dritte Ferritkernabschnitt jeweils eine Vertiefung auf, in die der zweite Ferritkernabschnitt teilweise aufgenommen ist. Dies stellt eine einfache und zuverlässige Konfiguration für den Ferritkern bereit, der aus den ersten bis dritten Ferritkernabschnitten modular gebildet wird. Beispielsweise lassen sich in der Fertigung Ferritkerne mit unterschiedlichen Abmessungen durch die Bereitstellung entsprechend abgemessener erster bis dritte Ferritkernabschnitte fertigen und im Hinblick auf eine spezielle Anwendung modular montieren.

In einem zweiten Aspekt wird Ferritstabantenne bereitgestellt, umfassend einen Ferritkern, der durch wenigstens fünf miteinander verbundene Ferritstäbe gebildet wird, und eine erste Wicklung und eine zweite Wicklung, die jeweils über dem Ferritkern angeordnet sind, wobei vier Ferritstäbe der wenigstens fünf Ferritstäbe eine erste Längenabmessung aufweisen und der andere Ferritstab der wenigstens fünf Ferritstäbe eine zweite Längenabmessung aufweist, die kleiner ist als die erste Längenabmessung, wobei die vier Ferritstäbe mit der ersten Längenabmessung jeweils parallel zueinander an dem Ferritstab mit der zweiten Längenabmessung angeordnet und durch den Ferritstab mit der zweiten Längenabmessung jeweils zueinander beabstandet sind. Der Ferritstab ist mit der zweiten Längenabmessung senkrecht oder im Wesentlichen senkrecht zu den vier Ferritstäbe mit der ersten Längenabmessung angeordnet ist und die erste Wicklung ist über den Ferritstäben mit der ersten Längenabmessung angeordnet, während die zweite Wicklung über dem Ferritstab mit der zweiten Längenabmessung angeordnet ist, wobei der Ferritkern in einer Seitenansicht auf die fünf Ferritstäbe eine H-förmige Gestalt aufweist.

In einem dritten Aspekt wird eine Sende- und Empfangseinheit mit der Ferritstabantenne gemäß dem ersten oder dem zweiten Aspekt bereitgestellt, ferner umfassend eine elektronische Senderschaltung, die mit der Wicklung elektrisch verbunden ist, und eine elektronische Empfängerschaltung, die wenigstens mit der zweiten Wicklung elektrisch verbunden ist. Es wird eine Sende- und Empfangseinheit mit verbesserter Empfangsleistung bereitgestellt, die in einem kompakten Design ausgeführt sein kann, ohne dass hierbei die Sendeleistung bzw. Empfangsleistung auf Kosten der Empfangsleistung bzw. Sendeleistung wesentlich verschlechtert wird.

Weitere Vorteile und Merkmale der Erfindung gehen aus der nachfolgenden Beschreibung spezieller Ausführungsformen der Erfindung hervor, wobei:
- Fig. 1: schematisch eine perspektivische Ansicht einer Ferritstabantenne gemäß anschaulicher Ausführungsformen der Erfindung darstellt;
- Fig. 2: schematisch eine perspektivische Ansicht einer Ferritstabantenne gemäß anderer anschaulicher Ausführungsformen der Erfindung darstellt;
- Fig. 3: schematisch eine Konfiguration zweier Ferritkernabschnitte eines Ferritkerns gemäß einiger Ausführungsformen der Erfindung darstellt; und
- Fig. 4: schematisch ein Schaltbild einer Sende- und Empfangseinheit gemäß anschaulicher Ausführungsformen der vorliegenden Erfindung darstellt.

Der Erfinder gibt für das ausgesendete B-Feld einer Ferritstabantenne in einer gewissen Entfernung z entlang einer Längsrichtung der Ferritstabantenne, unter Berücksichtigung des Zusammenhangs *B̂*(*z*) = 1/(2*π*) · *φl* / *z*³ die folgende Gleichung Gl. 1 an: $\hat{B} \left(z\right) = \frac{1}{π} \sqrt{\frac{{μ}_{0}}{2}} ⋅ \frac{I \sqrt{L}}{{z}^{3}} ⋅ {A}^{0,15} {l}^{1,2}$

Hierbei bezeichnet Φ den magnetischen Fluss, I die Stromstärke, L die Induktivität einer Sendespule der Ferritstabantenne, A den magnetischen Querschnitt, *l* die Länge des Ferritkerns der Ferritstabantenne und B die entlang der Längsrichtung gesendete magnetische Flussdichte.

Für eine bei Empfang eines B-Felds in einer Spule der Ferritstabantenne induzierten Spannung U gibt der Erfinder unter Berücksichtigung der Transformatorformel *Û* = 2*πBANf* , wobei f die Frequenz des empfangen Feldes und N die Windungszahl der Empfangsspule bezeichnet, die folgende Gleichung Gl. 2 an: $Û \left(z\right) = π \sqrt{\frac{2}{{μ}_{0}}} ⋅ B \left(z\right) f \sqrt{L} ⋅ \frac{{A}^{0,85}}{{l}^{0,2}}$

Anhand von Gl. 1 ist ersichtlich, dass eine Ferritstabantenne für eine gute Sendecharakteristik aufgrund der Exponenten von A und *l* in erster Linie für *l* einen möglichst großen Wert aufweisen soll, wenn die restlichen Parameter als fest gegeben angenommen werden. Anhand von Gl. 2 ist jedoch ersichtlich, dass eine Ferritstabantenne für eine gute Empfangscharakteristik eine möglichst große Fläche A senkrecht zu den Feldlinien aufweisen soll.

Demzufolge sind die Kriterien für eine optimale Sendeantenne gegensätzlich zu einer optimalen Empfangsantenne.

Angesichts der obigen Erkenntnisse stellt die Erfindung eine Ferritstabantenne bereit, die aufgrund eines erfindungsgemäßen Kerndesigns für den Ferritkern der Ferritstabantenne eine Optimierung der Sendecharakteristik und der Empfangscharakteristik erlaubt.

Nachfolgend werden einige anschauliche Ausführungsformen mit Bezug auf Fig. 1 beschrieben. Dabei zeigt Fig. 1 eine Ferritstabantenne 1 mit einem Ferritkern, der einen ersten Ferritkernabschnitt 3, einen zweiten Ferritkernabschnitt 5 und einen dritten Ferritkernabschnitt 7 aufweist. Der erste Ferritkernabschnitt 3 und der dritte Ferritkernabschnitt 7 sind durch den zweiten Ferritkernabschnitt 5 voneinander beabstandet. Der erste Ferritkernabschnitt 3 und der dritte Ferritkernabschnitt 7 weisen eine längliche Gestalt auf, so dass sie jeweils eine Längsrichtung festlegen. Weiterhin sind der erste Ferritkernabschnitt 3 und der dritte Ferritkernabschnitt 7 derart zueinander orientiert, dass beide Längsrichtungen parallel orientiert sind und somit durch den ersten Ferritkernabschnitt 3 und den dritten Ferritkernabschnitt 7 insgesamt nur eine Längsrichtung festgelegt wird.

Über dem ersten Ferritkernabschnitt 3 und dem dritten Ferritkernabschnitt 7 ist eine erste Wicklung W1 angeordnet, die eine erste Wicklungsachse A1 festlegt. Zum Beispiel stellt die Wicklungsachse A1 eine Richtung dar, die von den einzelnen Windungen der ersten Wicklung W1 umlaufen wird und die zu einer Ganghöhe zwischen zwei sukzessive aufeinanderfolgenden Windungen der ersten Wicklung W1 parallel orientiert ist. In einem anschaulichen Beispiel stellt die erste Wicklungsachse A1 eine Normale zu einer Ebene dar, in der eine Windung der ersten Wicklung W1 liegt (hierbei wird unter einer Windung einer Wicklung ein vollständiger azimutaler Umlauf von 2π verstanden). Mit anderen Worten, die erste Wicklungsachse A1 stellt eine Symmetrieachse der ersten Wicklung W1 bezüglich einer Drehung in einer Windungsebene oder einer Projektion einer Windungsebene auf eine Ebene dar, die zu einer Ganghöhe zwischen benachbarten Windungen der ersten Wicklung W1 orthogonal orientiert ist. Die erste Wicklungsachse A1 verläuft insbesondere entlang der Längsrichtung der ersten und dritten Ferritkernabschnitte 3, 7.

In Fig. 1 ist die erste Wicklung W1 als über dem ersten Ferritkernabschnitt 3 und über dem dritten Ferritkernabschnitt 7 angeordnet dargestellt. Dies stellt keine Beschränkung der vorliegenden Erfindung dar und die erste Wicklung W1 kann alternativ lediglich über dem ersten Ferritkernabschnitt 3 oder dem dritten Ferritkernabschnitt 7 angeordnet sein.

Weiterhin ist eine zweite Wicklung W2 über dem zweiten Ferritkernabschnitt 5 angeordnet. Die zweite Wicklung W2 legt eine zweite Wicklungsachse A3 fest. Die zweite Wicklungsachse A3 kann entsprechend den Erläuterungen zur ersten Wicklungsachse A1 als eine Richtung verstanden werden, die von den einzelnen Windungen der zweiten Wicklung W2 umlaufen wird und die zu einer Ganghöhe zwischen zwei sukzessive aufeinanderfolgenden Windungen der zweiten Wicklung W2 parallel orientiert ist.

In anschaulichen Ausführungsformen der Erfindung sind die erste Wicklungsachse A1 und die zweite Wicklungsachse A3 nicht parallel zueinander orientiert. Zum Beispiel können sich die erste Wicklungsachse A1 und die zweite Wicklungsachse A3 in einem Punkt schneiden oder zueinander windschief angeordnet sein. Gemäß einem speziellen anschaulichen Beispiel, wie in Fig. 1 dargestellt ist, sind die erste Wicklungsachse A1 und die zweite Wicklungsachse A3 zueinander senkrecht orientiert.

In anschaulichen Ausführungsformen weist der Ferritkern am zweiten Ferritkernabschnitt 5 relativ zum ersten Ferritkernabschnitt 3 und dritten Ferritkernabschnitten 7 in wenigstens einer Richtung wenigstens eine kleine Abmessung auf. Zum Beispiel weist der Ferritkern am zweiten Ferritkernabschnitt 5 in einer Richtung parallel zur ersten Wicklungsachse A1 relativ zu den ersten und dritten Ferritkernabschnitten 3, 7 eine kleine Abmessung auf. Insbesondere kann der zweite Ferritkernabschnitt 5 wenigstens teilweise eine Abmessung entlang einer Richtung parallel zur ersten Wicklungsachse A1 aufweisen, die kleiner ist als eine Abmessung des ersten und/oder dritten Ferritkernabschnitts 3, 7 entlang einer Richtung parallel zur ersten Wicklungsachse A1. In anschaulichen Beispielen hierin kann eine Abmessung von wenigstens einem verjüngten Abschnitt des zweiten Ferritkernabschnitts 5 normiert auf eine Abmessung des ersten Ferritkernabschnitts 3 oder des dritten Ferritkernabschnitts 7 weniger als 0,8 betragen, vorzugsweise weniger als 0,5 betragen, weiter bevorzugt weniger als 0,3 betragen. Gemäß speziellen anschaulichen Beispielen hierin kann ein Verhältnis aus einer Abmessung des zweiten Ferritkernabschnitts 5 zu einer Abmessung des ersten Ferritkernabschnitts 3 und/oder des dritten Ferritkernabschnitts 7 entlang einer Richtung parallel zur ersten Wicklungsachse A1 z.B. 0,2 oder weniger, etwa 0,1 oder weniger betragen. Mit anderen Worten, in der Kontur des Ferritkerns ist die Verjüngung am zweiten Ferritkernabschnitt 5 derart gebildet ist, dass eine Abmessung des Ferritkerns in einer Richtung parallel zur ersten Wicklungsachse relativ zu den ersten und dritten Ferritkernabschnitten 3, 7 klein ist, kann eine Wicklung am zweiten Ferritkernabschnitt 5 vorteilhaft in die Kontur aufgenommen werden. Weiterhin erfolgt eine Konzentrierung der magnetischen Flussdichte im Ferritkern in einem Empfangsmodus.

Die ersten und dritten Ferritkernabschnitte 3, 7 können als einzelne längliche Ferritstäbe ausgebildet sein, die an dem zweiten Ferritkernabschnitt 5 angebracht sind, wie in Fig. 1 dargestellt ist. Die Ferritkernabschnitte 3, 7 können zueinander parallel oder im Wesentlichen parallel sein. Der zweite Ferritkernabschnitt 5 kann senkrecht oder im Wesentlichen senkrecht zu jedem der ersten und dritten Ferritkernabschnitte 3, 7 angeordnet sein. Zusätzlich ist der zweite Ferritkernabschnitt 5 gemäß der Darstellung in Fig. 1 als ein zylindrischer Ferritstab ausgebildet, der entsprechend den obigen Erläuterungen eine kleinere Abmessung aufweist, wie nachfolgend genauer beschrieben ist.

Gemäß der Darstellung in Fig. 1 weist der Ferritkern in einer Ansicht des Ferritkerns entlang einer Richtung senkrecht zu den Wicklungsachsen A1 und A3 eine H-förmige Gestalt auf. Gemäß der Darstellung in Fig. 1 weist der zweite Ferritkernabschnitt 5 der Ferritstabantenne 1 entlang einer Richtung senkrecht zu einer Parallelen der ersten Wicklungsachse A1 (und damit senkrecht zur Längsrichtung der ersten und dritten Ferritkernabschnitte 3,7) eine Abmessung ("zweite Längenabmessung") auf, die kleiner ist als eine Abmessung des Ferritkerns der Ferritstabantenne 1 entlang dieser Richtung senkrecht zu einer Richtung parallel zur ersten Wicklungsachse A1 (insbesondere eine Richtung senkrecht zur Längsrichtung der ersten und dritten Ferritkernabschnitte 3, 7 oder "erste Längenabmessung"). In Ausgestaltungen des zweiten Ferritkernabschnitts 5, in denen der zweite Ferritkernabschnitt 5 relativ zu entsprechenden Abmessungen der ersten und dritten Ferritkernabschnitte 3, 7 kleinere Abmessungen aufweist, insbesondere entlang Richtungen, die nicht parallel zur zweiten Wicklungsachse A3 sind, wird für die zweite Wicklung W2 ein geringer Wicklungsdurchmesser bereitgestellt, wodurch sich für die Wicklung W2 ein relativ geringer Gleichstromwiderstand ergibt. Beispielsweise kann die zweite Längenabmessung um einen Faktor "1,5" oder wenigstens um einen Faktor "2" oder wenigstens um einen Faktor "3" oder wenigstens um einen Faktor "5" kleiner sein als die erste Längenabmessung

Gemäß der Darstellung in Fig. 1 weist der Ferritkern der Ferritstabantenne 1 eine längliche Gestalt auf, die durch die Gestalt der ersten und dritten Ferritkernabschnitte 3, 7 festlegt wird. Damit ist dem Ferritkern der Ferritstabantenne 1 entsprechend der Längsrichtung der ersten und dritten Ferritkernabschnitte 3, 7 eine Längsrichtung zuordenbar, die gemäß der Darstellung in Fig. 1 zur ersten Wicklungsachse A1 im Wesentlichen parallel und zur zweiten Wicklungsachse A3 im Wesentlichen senkrecht orientiert ist. In diesem Fall ist eine Abmessung des zweiten Ferritkernabschnitts 5 wenigstens entlang der Längsrichtung kleiner als eine Abmessung des ersten Ferritkernabschnitts 3 entlang der Längsrichtung und/oder eine Abmessung des dritten Ferritkernabschnitts 7 entlang der Längsrichtung, so dass der Ferritkern der Ferritstabantenne 1 im zweiten Ferritkernabschnitt 5 verjüngt ist.

Gemäß der in Fig. 1 dargestellten Ausführungsform ist der Ferritkern der Ferritstabantenne 1 entlang des zweiten Ferritkernabschnitts 5 verjüngt. Dies stellt keine Beschränkung der Erfindung dar und es kann lediglich ein Abschnitt des zweiten Ferritkernabschnitts 5 verjüngt sein. Beispielsweise kann sich eine Abmessung des zweiten Ferritkernabschnitts 5 zu dem ersten Ferritkernabschnitt 3 und/oder zu dem dritten Ferritkernabschnitt 7 hin stetig an eine Abmessung des ersten Ferritkernabschnitts 3 und/oder an eine Abmessung des dritten Ferritkernabschnitts 7 angleichen, insbesondere ist keine Stufe zwischen dem zweiten Ferritkernabschnitt 5 und wenigstens einem benachbarten Ferritkernabschnitt 3 und/oder 7 ausgebildet.

Gemäß der Darstellung in Fig. 1 sind der erste Ferritkernabschnitt 3 und dritte Ferritkernabschnitt 7 entlang einer Verbindungsrichtung, die im Wesentlichen parallel zur zweiten Wicklungsachse A3 orientiert und zur Längsrichtung der ersten und dritten Ferritkernabschnitte 3, 7 im Wesentlichen senkrecht orientiert ist, durch den zweiten Ferritkernabschnitt 5 voneinander beabstandet. Dies bedeutet, dass ein Wicklungsdurchmesser der ersten Wicklung W1 durch eine Abmessung der ersten und dritten Ferritkernabschnitte 3, 7 entlang einer Richtung parallel zur zweiten Wicklungsachse A3 und eine Abmessung des sich zwischen dem ersten Ferritkernabschnitt 3 und dem dritten Ferritkernabschnitt 7 erstreckenden zweiten Ferritkernabschnitt 5 entlang der Verbindungsrichtung, insbesondere parallel zur zweiten Wicklungsachse A3, bestimmt wird. Demgegenüber ist ein Wicklungsdurchmesser der zweiten Wicklung W2 lediglich durch eine Querschnittfläche des zweiten Ferritkernabschnitts 5 senkrecht zur zweiten Wicklungsachse A3 gegeben. Gemäß einem anschaulichen Beispiel hierin kann eine Abmessung des zweiten Ferritkernabschnitts 5 in einer Breitenrichtung senkrecht zur Längsrichtung und senkrecht zur Verbindungsrichtung kleiner oder gleich einer kleinsten Abmessung von Abmessungen der ersten und dritten Ferritkernabschnitte 3, 7 in der Breitenrichtung sein, wie in Fig. 1 dargestellt ist.

Der erste Ferritkernabschnitt 3 und der dritte Ferritkernabschnitt 7 sind an gegenüberliegenden Stirnflächen des zweiten Ferritkernabschnitts 5 angeordnet und die zweite Wicklung W2 ist über einen Teil einer Mantelfläche des zweiten Ferritkernabschnitts 5 angeordnet. Dadurch wird eine Konfiguration bereitgestellt, in der die zweite Wicklungsachse A3 im Wesentlichen parallel zu Flächennormalen der Mantelflächen der ersten und dritten Ferritkernabschnitte 3, 7 orientiert ist, während die erste Wicklungsachse A1 im Wesentlichen parallel zu Flächennormalen von gegenüberliegenden Stirnflächen 9a, 9b des dritten Ferritkernabschnitts 7 bzw. gegenüberliegenden Stirnflächen 8a, 8b des ersten Ferritkernabschnitts 3 orientiert ist, die an einander in der Längsrichtung gegenüberliegenden Enden 4, 6 der ersten und dritten Ferritkernabschnitte 3, 7 angeordnet sind. Die Mantelfläche des ersten Ferritkernabschnitts 3 ist in Fig. 1 zur Veranschaulichung mit dem Bezugszeichen "11" bezeichnet. Insbesondere ist als "Mantelfläche" des erstes Ferritkernabschnitts 3 die Menge an Oberflächen des ersten Ferritkernabschnitts 3 zu verstehen, die mit dem zweiten Ferritkernabschnitt 5 nicht in mechanischem Kontakt stehen, von diesem weggerichtet sind und nicht mit den Stirnflächen 8a, 8b des ersten Ferritkernabschnitts 3 identisch sind. Der Begriff "Mantelfläche" ist entsprechend auf den dritten Ferritkernabschnitt 7 anzuwenden. Als "Mantelflächen" des zweiten Ferritkernabschnitts 5 sind die Oberflächen des zweiten Ferritkernabschnitts 5 zu verstehen, die im Ferritkern der Ferritstabantenne 1 freiliegen.

Die erste Wicklung W1 der Ferritstabantenne 1 ist über einen Bereich der Mantelfläche der ersten und dritten Ferritkernabschnitte 3, 7 angeordnet. Die Mantelflächen der ersten und dritten Ferritkernabschnitte 3, 7 bilden die Mantelfläche der Ferritstabantenne 1, über die Magnetfeldanteile von elektromagnetischen Wellen durch die Ferritstabantenne 1 empfangen werden bzw. in den Ferritkern der Ferritstabantenne 1 eingekoppelt werden, wie mittels Pfeile P1 in Fig.1 zur Veranschaulichung von Magnetfeldanteilen dargestellt ist. Gemäß anschaulicher Beispiele kann die erste Wicklung W1 die Mantelfläche der Ferritstabantenne 1 an den gegenüberliegenden Enden 4, 6 der Ferritstabantenne 1 abdecken bzw. darüber angeordnet sein und insbesondere Stirnflächen 8a, 8b, 9a, 9b der Ferritstabantenne 1 freilassen, sowie einen Abschnitt der Mantelfläche der Ferritstabantenne 1 zwischen den gegenüberliegenden Enden 4, 6 der Ferritstabantenne 1 im Wesentlichen freilassen. Damit kann in einem Betrieb der Ferritstabantenne 1 als Sendeantenne die erste Wicklung W1 durch geeignetes Verbinden von Anschlüsse A0, A2 der ersten Wicklung W1 mit einer Sendeeinheit (nicht dargestellt) zur Abstrahlung von Magnetfeldanteilen gemäß Pfeilen P2 bzw. antiparallel dazu betrieben werden. In einem Betrieb der Ferritstabantenne 1 als Empfangsantenne können Magnetfeldanteile, die entsprechend der Pfeile P1 auf die Mantelfläche der Ferritstabantenne 1 treffen, im zweiten Ferritkernabschnitt 5 konzentriert werden und in der zweiten Wicklung W2 ein Spannungssignal induzieren, das über Anschlüsse A3, A4 der zweiten Wicklung W2 abgegriffen werden kann.

Die in Fig. 1 dargestellte Ferritstabantenne stellt daher eine Kerngeometrie für den Ferritkern bereit, wobei der Ferritkern eine große Mantelfläche aufweist und gleichzeitig die zweite Wicklung W2 mit einem geringen Gleichstromwiderstand bereitgestellt werden kann. Weiterhin stellt der Ferritkern der Ferritstabantenne 1 mittels der Stirnflächen 8a, 8b, 9a, 9b der ersten und dritten Ferritkernabschnitte 3, 7 die Möglichkeit zur einer gerichteten Abstrahlung eines Magnetfelds entsprechend der Pfeile P2 bzw. antiparallel zu dem Pfeilen P2 in einem Betrieb als Sendeantenne bereit, in dem die Anschlüsse A0, A2 der ersten Wicklung W1 geeignet mit einer Sendeeinheit (nicht dargestellt) verbunden sind.

In anschaulichen Ausführungsformen können Kanten der ersten und dritten Ferritkernabschnitte 3, 7 in der Mantelfläche des Ferritkerns abgerundet sein und somit als Auflageflächen dienen, an die sich Wicklungsabschnitte einzelner Windungen der ersten Wicklung W1 anlegen. Damit kann der in Fig. 1 dargestellte Ferritkern auf einfache Weise bewickelt werden, ohne dass die Gefahr der Beschädigung der Wicklung W1 besteht.

Mit Bezug auf Figur 3 werden verschiedene Ausführungsformen für einen Ferritkern der Ferritstabantenne 1 beschrieben, die mit Bezug auf Fig. 1 oben beschrieben ist.

Figur 3 stellt schematisch, in einer auseinandergenommenen perspektivischen Ansicht, einen Ferritkernabschnitt 41 entsprechend dem ersten Ferritkernabschnitt 3 aus Figur 1 oder dem dritten Ferritkernabschnitt 7 aus Figur 1 dar. In einer Seitenfläche des Ferritkernabschnitts 41 ist eine Ausnehmung 45 gebildet, die den Ferritkernabschnitt 41 wenigstens teilweise durchsetzt. Die Ausnehmung 45 ist derart gebildet bzw. dimensioniert, dass ein Ferritkernabschnitt 43 entsprechend dem zweiten Ferritkernabschnitt 5 aus Figur 1 teilweise in die Ausnehmung 45 eingesetzt werden kann. Insbesondere ist eine Gestalt der Ausnehmung 45 mit einer Gestalt des zweiten Ferritkernabschnitts 43 derart abgestimmt, dass der zweite Ferritkernabschnitt 43 (evtl. mit zusätzlichen Klebemitteln) in die Ausnehmung 45 aufgenommen werden kann.

Gemäß alternativer Ausführungsformen der Ferritstabantenne 1 können die ersten bis dritten Ferritkernabschnitte 3, 5, 7, die in Figur 1 dargestellt sind, abweichend von der Beschreibung zu Figur 3 als Abschnitte eines einstückig gebildeten Ferritkerns ausgebildet sein, beispielsweise kann der zweite Ferritkernabschnitt 5 in Figur 1 durch Einschneiden eines quaderförmigen Ferritkernrohlings gebildet werden. Alternativ kann der Ferritkern der Ferritstabantenne 1 durch Pressen des Ferritkerns in der in Figur 1 dargestellten Form gebildet werden oder der Ferritkern kann durch planes Verkleben der Ferritkernabschnitte 3, 5, 7 aneinander gebildet werden, wobei die einzelnen Ferritkernabschnitte 3, 5, 7 an ebenen Flächenabschnitten miteinander verklebt werden, so dass der entsprechend gebildete Ferritkern eine H-förmige Gestalt aufweist, wie mit Bezug auf Fig. 1 beschrieben ist.

Mit Bezug auf Figur 2 werden weitere anschauliche Ausführungsformen der Erfindung beschrieben.

Figur 2 stellt eine Ferritstabantenne 20 mit einem Ferritkern dar, der einen ersten Ferritkernabschnitt 21, einen zweiten Ferritkernabschnitt 29 und einen dritten Ferritkernabschnitt 23 aufweist, wobei der zweite Ferritkernabschnitt 29 den ersten Ferritkernabschnitt 21 und den dritten Ferritkernabschnitt 23 voneinander beabstandet. Weiterhin weist der Ferritkern der Ferritstabantenne 20 einen vierten Ferritkernabschnitt 27 und einen fünften Ferritkernabschnitt 25 auf, die sowohl untereinander als auch zu den ersten und dritten Ferritkernabschnitten 21, 23 durch den zweiten Ferritkernabschnitt 29 beabstandet sind.

Gemäß anschaulicher, jedoch nicht beschränkender Beispiele, ist der zweite Ferritkernabschnitt 29 würfel- oder quaderförmig gebildet und der erste Ferritkernabschnitt 21, der dritte Ferritkernabschnitt 23, der vierte Ferritkernabschnitt 27 und der fünfte Ferritkernabschnitt 25 sind entlang zueinander parallel verlaufender Kanten des zweiten Ferritkernabschnitts 29 angeordnet. Gemäß der Darstellung in Fig. 2 sind die Ferritkernabschnitte 21, 23, 25 und 27 als Ferritstäbe ausgeführt. Diese können ähnlich den zu Fig. 1 beschriebenen Ferritkernabschnitten 3, 7 ausgebildet sein. Die Darstellung in Fig. 2 dient lediglich der Veranschaulichung und ist nicht unbedingt als maßstäblich zu verstehen. Dimensionen können vergrößert/verkleinert dargestellt sein, um einzelne Merkmale in der Darstellung der Fig. 2 klarer darstellen zu können. Beispielsweise können die Ferritstäbe 21, 23, 25, 27 gegenüber der Darstellung in Fig. 2 weniger filigran sein, um den Kern zu stabilisieren.

Gemäß anschaulicher Ausführungsformen der Ferritstabantenne 20 ist der erste Ferritkernabschnitt 21 von dem vierten Ferritkernabschnitt 27 durch einen ersten Abstand Sp1 beabstandet und von dem dritten Ferritkernabschnitt 23 durch einen zweiten Abstand Sp2 beabstandet. Der fünfte Ferritkernabschnitt 25 ist von dem dritten Ferritkernabschnitt 23 unter einem dritten Abschnitt Sp3 angeordnet und relativ zu dem vierten Ferritkernabschnitt 27 unter einem vierten Abschnitt Sp4 angeordnet. Bedingt durch die Geometrie des zweiten Ferritkernabschnitts 29 und die Anordnung der Ferritkernabschnitte 21, 23, 25 und 27 am zweiten Ferritkernabschnitt 29 sind zum Beispiel der zweite Abstand Sp2 und der vierte Abstand Sp4 gleich, während der erste Abstand Sp1 und der dritte Abstand Sp3 gleich sein können. Dies stellt jedoch keine Beschränkung der vorliegenden Erfindung dar. Durch eine geeignete Anordnung der Ferritkernabschnitte 21, 23, 25 und 27 am zweiten Ferritkernabschnitt 29 können, unabhängig von der Geometrie des zweiten Ferritkernabschnitts 29, auch gleiche Abstände Sp1 = Sp2 = Sp3 = Sp4 eingestellt werden. Alternativ kann sich auch wenigstens einer der Abstände Sp1 bis Sp4 von wenigstens einem anderen der Abstände Sp1 bis Sp4 unterscheiden.

Hinsichtlich einer Geometrie der Ferritkernabschnitte 21, 23, 25, 27, 29 und einer Geometrie von Wicklungen, die über den Ferritkernabschnitten 21, 23, 25, 27, 29 angeordnet sind, wie nachfolgend beschrieben wird, wird auf das in Figur 2 dargestellte Koordinatensystem Bezug genommen, in dem drei Achsen x, y, z zueinander paarweise senkrecht angeordnet sind. Eine Richtung entlang der x-Achse wird als Längsrichtung bezeichnet und eine Abmessung entlang der Längsrichtung wird als Längsabmessung bezeichnet. Hinsichtlich der Ferritkernabschnitte 21, 23, 25, 27 und 29 stellen Richtungen entlang der y-Achse und/oder der z-Achse Verbindungsrichtungen dar, die senkrecht zur Längsrichtung orientiert sind und entlang welcher die Ferritkernabschnitte 21, 23, 25, 27 untereinander durch den zweiten Ferritkernabschnitt 29 beabstandet sind. Insbesondere werden die Abstände Sp1, Sp2, Sp3 und Sp4 jeweils entlang einer der y-Achse und der z-Achse senkrecht zur Längsrichtung (der x-Achse) gemessen.

Gemäß anschaulichen Ausführungsformen sind die Längsabmessungen der Ferritkernabschnitte 21, 23, 25 und 27 größer als eine Längsabmessung des zweiten Ferritkernabschnitts 29. Zum Beispiel beträgt die Längsabmessung des zweiten Ferritkernabschnitts 29 höchstens 80% einer größten Längsabmessung aus den Längsabmessungen der Ferritkernabschnitte 21, 23, 25 und 27 bzw. der Längsabmessung der Ferritkernabschnitte 21, 23, 25 und 27, falls die Ferritkernabschnitte 21, 23, 25 und 27 (bis auf Toleranzen) von gleicher Längsabmessung sind.

Gemäß anschaulicher Beispiele hierin beträgt die Längsabmessung des zweiten Ferritkernabschnitts 29 höchstens 70% oder höchstens 50% oder höchstens 30% einer maximalen Längsabmessung der Längsabmessungen der Ferritkernabschnitte 21, 23, 25 und 27 bzw. der Längsabmessung der Ferritkernabschnitte 21, 23, 25 und 27, falls die Ferritkernabschnitte 21, 23, 25 und 27 (bis auf Toleranzen) von gleicher Längsabmessung sind.

Gemäß anschaulicher Ausführungsformen weist jeder der Ferritkernabschnitte 21, 23, 25 und 27 eine längliche Gestalt auf, d. h., die Längsabmessungen der Ferritkernabschnitte 21, 23, 25 und 27 sind größer als Abmessungen der Ferritkernabschnitte 21, 23, 25 und 27 entlang der y-Achse und der z-Achse. Zum Beispiel kann ein Verhältnis aus der Längsabmessung der Ferritkernabschnitte 21, 23, 25 und 27 zu Abmessungen der Ferritkernabschnitte 21, 23, 25 und 27 entlang der x-Achse und entlang der z-Achse wenigstens zwei oder wenigstens fünf oder wenigstens zehn betragen.

Gemäß der Darstellung in Figur 2 kann der zweite Ferritkernabschnitt 29 in einer würfelförmigen oder quaderförmigen Gestalt ausgebildet sein. Dabei sind der erste Ferritkernabschnitt 21 und der vierte Ferritkernabschnitt 27 mit einer Seitenfläche des zweiten Ferritkernabschnitts 25 in Kontakt, während der dritte Ferritkernabschnitt 23 und der fünfte Ferritkernabschnitt 25 mit einer gegenüberliegenden Seitenfläche des zweiten Ferritkernabschnitts 25 in Kontakt stehen. Dies stellt keine Beschränkung der vorliegenden Erfindung dar und der Ferritkernabschnitt 21 kann zusammen mit dem Ferritkernabschnitt 23 eine Seitenfläche des zweiten Ferritkernabschnitts 29 kontaktieren, während die Ferritkernabschnitte 25 und 27 eine gegenüberliegende zweite Fläche des zweiten Ferritkernabschnitts 29 kontaktieren können. Alternativ hierzu können die Ferritkernabschnitte 21, 23, 25 und 27 unterschiedliche Seitenflächen des zweiten Ferritkernabschnitts 29 kontaktieren, deren Flächennormalen jeweils parallel oder antiparallel zu einer Verbindungsrichtung (y-Achse oder z-Achse in Figur 2) sind.

Jeder der Ferritkernabschnitte 21, 23, 25 und 27 weist eine Seitenfläche, die mit dem zweiten Ferritkernabschnitt 29 in Kontakt steht, und Stirnflächen 31 auf, deren Flächennormalen parallel zur Längsrichtung (x-Achse in Figur 2) orientiert sind. Den Stirnflächen 31 gegenüberliegende Stirnflächen sind in Figur 2 nicht bezeichnet und sollen als unter den Begriff "Stirnflächen 31" fallend angesehen werden. Weiterhin weist jeder der Ferritkernabschnitte 21, 23, 25 und 27 zusätzlich zu den Stirnflächen jeweils eine Mantelfläche 33 auf, die eine nach außen freiliegende Oberfläche jedes Ferritkernabschnitts 21, 23, 25 und 27 darstellt.

Die Ferritstabantenne 20 umfasst weiterhin eine erste Wicklung W10, die über den Ferritkernabschnitten 21, 23, 25 und 27 angeordnet ist und eine erste Wicklungsachse in Richtung der x-Achse orientiert ist. In das Koordinatensystem in Figur 2 ist die erste Wicklung W10 übersichtshalber eingezeichnet, die eine räumliche Orientierung der ersten Wicklung W10 bzgl. derx-Achse anzeigt. Im Folgenden wird daher der ersten Wicklung W10 die x-Achse als "erste Wicklungsachse" zugeordnet.

In anschaulichen Ausführungsformen ist die erste Wicklung W10 über den Ferritkernabschnitten 21, 23, 25 und 27 angeordnet, so dass die Mantelflächen 33 der Ferritkernabschnitte 21, 23, 25 und 27 als Auflageflächen für einzelne Windungen der ersten Wicklung W10 an Endbereichen EA und EB der Ferritkernabschnitte 21, 23, 25 und 27 angeordnet sind. Die Endbereiche EA und EB der Ferritkernabschnitte 21, 23, 25 und 27 sind als Bereiche der Ferritkernabschnitte 21, 23, 25 und 27 zu verstehen, die an gegenüberliegenden Enden der Ferritkernabschnitte 21, 23, 25 und 27 angeordnet sind, an denen die Ferritkernabschnitte 21, 23, 25 und 27 nicht mit dem zweiten Ferritkernabschnitt 29 in Kontakt sind. Damit stellen die Endbereiche EA und EB Bereiche der Ferritkernabschnitte 21, 23, 25 und 27 dar, die sich entlang der Längsrichtung (x-Achse in Figur 2) über den zweiten Ferritkernabschnitt 29 erstrecken. Zwischen den Endbereichen EA und EB ist ein Verbindungsbereich angeordnet, der Bereiche der Ferritkernabschnitte 21, 23, 25 und 27 bezeichnet, entlang denen die Ferritkernabschnitte 21, 23, 25 und 27 mit dem zweiten Ferritkernabschnitt 29 entlang der Längsrichtung (x-Achse in Figur 2) in mechanischem Kontakt stehen. Insbesondere wird die erste Wicklung W10 gemäß den Endbereichen EA, EB und dem Verbindungsbereich in Wicklungsabschnitte W1a, W1b und W1c aufgeteilt. Die Wicklungsabschnitte W1a und W1b sind über den Endbereichen EA und EB der Ferritkernabschnitte 21, 23, 25 und 27 angeordnet und stellen Windungen der ersten Wicklung W10 dar, die die Ferritkernabschnitte 21, 23, 25 und 27 umlaufen. Der Wicklungsabschnitt W1c der ersten Wicklung W10 verläuft entlang des Verbindungsbereichs M im Wesentlichen parallel zur Längsrichtung (x-Achse in Figur 2), wobei "im Wesentlichen" bedeutet, dass der Wicklungsabschnitt W1c die Ferritkernabschnitte 21, 23, 25 und 27 entlang des Verbindungsbereichs M nicht vollständig umläuft, insbesondere eine den Wicklungsabschnitt W1c zugeordnete Umlaufzahl bzgl. der Ferritkernabschnitte 21, 23, 25 und 27 gemessen in Bogenmaß kleiner als 2π ist. Der Wicklungsabschnitt W1c steht entlang des Verbindungsbereichs M lediglich mit dem Ferritkernabschnitt 27 in Kontakt bzw. ist entlang des Ferritkernabschnitts 27 geführt.

Die vorangegangene Beschreibung der ersten Wicklung W10 stellt keine Beschränkung der vorliegenden Erfindung dar und die Wicklung W10 kann lediglich über einen Bereich der Ferritkernabschnitte 21, 23, 25 und 27 angeordnet sein, beispielsweise nur über den Bereich EA oder nur über den Bereich M oder nur über den Bereich EB oder nur über den Bereichen EA und M oder nur über den Bereichen EB und M. Anschlüsse der ersten Wicklung W10 sind in Figur 2 mit den Bezugszeichen A11 und A12 bezeichnet.

Über dem zweiten Ferritkernabschnitt 29 sind ferner eine zweite Wicklung W12 und eine dritte Wicklung W14 angeordnet. Die Wicklungen W12 und W14 sind zueinander orthogonal orientiert, wie in das Koordinatensystem in Figur 2 zur Veranschaulichung eingezeichnet ist. Der zweiten Wicklung W12 wird eine zweite Wicklungsachse zugeordnet, die mit der z-Achse identifiziert wird. Der dritten Wicklung W14 wird eine dritte Wicklungsachse zugeordnet, die mit der y-Achse identifiziert wird. In Figur 2 sind Anschlüsse der zweiten Wicklung W12 mit A21 und A22 bezeichnet. Anschlüsse der dritten Wicklung W14 sind in Figur 2 mit A41 und A42 bezeichnet.

Gemäß der Darstellung in Figur 2 sind die ersten bis dritten Wicklungsachsen paarweise aufeinander senkrecht.

Die Ferritstabantenne 20 kann in einem Sendebetrieb als Sendeantenne fungieren, wobei die erste Wicklung W10 über Anschlüsse A11 und A12 mit einer Sendeeinheit (nicht dargestellt) verbunden ist und ein Magnetfeld über die Stirnflächen 31 abstrahlt. In einem Empfangsmodus der Ferritstabantenne 20 sind die zweite Wicklung W12 über Anschlüsse A21 und A22 und/oder die dritte Wicklung W14 über Anschlüsse A41 und A42 mit einer Empfangseinheit (nicht dargestellt) verbunden, um ein Signal über die Mantelflächen 33 zu empfangen.

Gemäß einiger anschaulicher Ausführungsformen der Erfindung kann die Längswicklung W10 zwischen A11 und A12 entgegen der Darstellung in Fig. 2 in der gesamten x-Richtung entlang der Ferritkernabschnitte 21, 23, 25, 27 hinweg gewickelt werden. In diesem Fall wird die Wicklung im Wickelabschnitt W1c fortgesetzt.

Mit Bezug auf Figur 4 wird nun eine Sende- und Empfangseinheit 100 beschrieben. Die Sende- und Empfangseinheit 100 kann eine Ferritstabantenne umfassen wie vorangehend bzgl. der Ferritstabantenne 1 in Figur 1 und der Ferritstabantenne 20 in Figur 2 beschrieben ist. Dabei entspricht eine Wicklung 101 der oben beschriebenen ersten Wicklung W1 oder W10, eine Wicklung 103 der oben beschriebenen zweiten Wicklung W2 oder W12. Im Falle der oben beschriebenen Ferritstabantenne 20 ist ferner eine dritte Wicklung 105 vorgesehen, die der oben beschriebenen dritten Wicklung W14 entspricht. Die Wicklung 105 ist optional, was in Figur 4 durch die Klammern angezeigt wird.

In einem Empfangsmodus ist die Wicklung 103 und/oder 105 mit einer elektronischen Empfängerschaltung 112 verbunden. In einem Sendemodus ist die Wicklung 101 mit einer Sendeeinheit 114 elektrisch verbunden. Die Sendeeinheit 114 und Empfangseinheit 112 können mit einem digitalen Signalprozessormodul 110 verbunden sein, welches weiterhin mit einer Audiosignalausgabeeinheit (nicht dargestellt) zur Ausgabe von Audiosignalen und einer Audiosignaleingabeeinheit zur Aufnahme von Audiosignalen verbunden sein kann. Zum Beispiel kann die Sendeeinheit 114 eine Sende-Oszillatorschaltung umfassen, die mittels eines Schalters 116 mit der Wicklung 101 verbindbar ist und mit dem digitalen Signalprozessormodul 110 verbunden werden kann. Das digitale Signalprozessormodul 110 kann der Sendeeinheit 114 Signale übermitteln, die durch das digitale Signalprozessormodul 110 in elektrische Signale umgewandelte Audiosignale darstellen. Das digitale Signalprozessormodul 110 mit der Sendeeinheit 114 Signale austauschen, um über eine Audioausgabevorrichtung (nicht dargestellt), wie zum Beispiel einen Lautsprecher, Kopfhörer, usw., Audiosignale auszugeben.

Im Sendemodus ist die Ferritstabantenne (vgl. 1 in Fig. 1; vgl. 20 in Fig. 2) mit einem Kondensator (nicht dargestellt) in Reihe geschaltet. Bei der Betriebsfrequenz der Ferritstabantenne (vgl. 1 in Fig. 1; vgl. 20 in Fig. 2) und des Kondensators (nicht dargestellt) kompensieren sich die Blindwiderstände und der Schwingkreis wird niederohmig, demzufolge ein maximaler Strom durch die Wicklung 101 fließt. Dadurch erzeugt die Wicklung 101 in der Ferritstabantenne (vgl. 1 in Fig. 1; vgl. 20 in Fig. 2) eine entsprechende Flussdichte B, die über die Stirnflächen der Ferritstabantenne (vgl. 1 in Fig. 1; vgl. 20 in Fig. 2) ausgekoppelt wird, wie oben beschrieben ist.

Im Empfangsmodus ist die Ferritstabantenne (vgl. 1 in Fig. 1; vgl. 20 in Fig. 2) zu einem Kondensator (nicht dargestellt) parallel geschaltet. Demzufolge wird der Schwingkreis bestehend aus Wicklung 103 und /oder 105 und Kondensator (nicht dargestellt) hochohmig und eine induzierte Spannung liegt an der Wicklung 103 und/oder der Wicklung 105 an.

Mit Bezug auf Fig. 2 wird ebenfalls eine Ferritstabantenne 20 offenbart, die einen Ferritkern, der durch fünf miteinander verbundene Ferritstäbe 21, 23, 25, 27, 29 gebildet wird, und eine erste Wicklung W10 und eine zweite Wicklung W14 umfasst, die jeweils über dem Ferritkern angeordnet sind, wobei vier Ferritstäbe 21, 23, 25, 27 des Ferritkerns eine erste Längenabmessung aufweisen und der andere Ferritstab 29 des Ferritkerns eine zweite Längenabmessung aufweist, die kleiner ist als die erste Längenabmessung. Dabei ist der Ferritstab 29 mit der zweiten Längenabmessung senkrecht oder im Wesentlichen senkrecht zu den vier Ferritstäben 21, 23, 25, 27 mit der ersten Längenabmessung angeordnet, so dass diese durch den Ferritstab 29 mit der zweiten Längenabmessung zueinander beabstandet sind. Weiterhin ist die erste Wicklung W10 über den Ferritstäben 21, 23, 25, 27 mit der ersten Längenabmessung angeordnet ist, während die zweite Wicklung W14 über dem Ferritstab 29 mit der zweiten Längenabmessung angeordnet ist. Zusätzlich kann, wie in Fig. 2 dargestellt ist, eine dritte Wicklung W12 über dem Ferritstab 29 mit der zweiten Längenabmessung angeordnet sein, wobei Wicklungsachsen der Wicklungen W10, W12, W14 paarweise senkrecht oder im Wesentlichen senkrecht zueinander orientiert sind.

Weiterhin können die vier Ferritstäbe 21, 23, 25, 27 mit der ersten Längenabmessung paarweise zueinander parallel oder im Wesentlichen parallel an dem Ferritstab 29 mit der zweiten Längenabmessung angeordnet sein. Beispielsweise kann der Ferritstab 29 gegenüber den vier Ferritstäben 21, 23, 25, 27 eine blockartige oder quaderförmige Gestalt (in einem speziellen Beispiel eine würfelförmige Gestalt) aufweisen, wobei die vier Ferritstäbe 21, 23, 25, 27 sich entlang parallel verlaufender Kanten dieses blockartigen oder quaderförmigen Ferritstabs 29 erstrecken können, wie in Fig. 2 veranschaulicht ist. Die vier Ferritstäbe 21, 23, 25, 27 sind jeweils durch den blockartigen oder quaderförmigen Ferritstab 29 voneinander beabstandet.

Gemäß der Darstellung in Fig. 2 weist der Ferritkern in einer ebenen Seitenansicht entlang einer der Richtungen x, y und z in Fig. 2 eine H-förmige Gestalt auf.

## Patentansprüche

1. Ferritstabantenne (1) mit einem Ferritkern, der einen ersten Ferritkernabschnitt (3), einen zweiten Ferritkernabschnitt (5) und einen dritten Ferritkernabschnitt (7) aufweist, wobei der erste Ferritkernabschnitt (3) und der dritte Ferritkernabschnitt (7) durch den zweiten Ferritkernabschnitt (5) voneinander beabstandet sind, und einer ersten Wicklung (W1), die über dem ersten Ferritkernabschnitt (3) und/oder dem dritten Ferritkernabschnitt (7) angeordnet ist und eine erste Wicklungsachse (A1) festlegt, und einer zweiten Wicklung (W2), die über dem zweiten Ferritkernabschnitt (5) angeordnet ist und eine zweite Wicklungsachse (A3) festlegt, die zur ersten Wicklungsachse (A1) nicht parallel ist,
wobei der Ferritkern am zweiten Ferritkernabschnitt (5) relativ zu den ersten und dritten Ferritkernabschnitten (3, 7) in wenigstens einer Richtung wenigstens teilweise verjüngt ist, wobei der Ferritkern (1) am zweiten Ferritkernabschnitt (5) in einer Richtung parallel zur ersten Wicklungsachse (A1) relativ zu den ersten und dritten Ferritkernabschnitten (3, 7) eine kleine Abmessung aufweist,
wobei der Ferritkern eine längliche Gestalt aufweist, die eine Längsrichtung festlegt, und eine Abmessung des zweiten Ferritkernabschnitts (5) entlang der Längsrichtung kleiner ist als eine Abmessung des ersten Ferritkernabschnitts (3) entlang der Längsrichtung und/oder eine Abmessung des dritten Ferritkernabschnitts (7) entlang der Längsrichtung,
wobei die ersten und dritten Ferritkernabschnitte (3, 7) entlang einer Verbindungsrichtung senkrecht zur Längsrichtung der ersten und dritten Ferritkernabschnitte (3, 7) durch den zweiten Ferritkernabschnitt (5) voneinander beabstandet sind,
wobei eine Abmessung des zweiten Ferritkernabschnitts (5) in einer Breitenrichtung senkrecht zur Längsrichtung und senkrecht zur Verbindungsrichtung kleiner oder gleich einer kleinsten Abmessung von Abmessungen der ersten und dritten Ferritkernabschnitte (3, 7) in deren jeweilige Breitenrichtung ist, und
wobei der zweite Ferritkernabschnitt (5) eine zylindrische Gestalt aufweist, die ersten und dritten Ferritkernabschnitte (3, 7) an gegenüberliegenden Stirnflächen des zweiten Ferritkernabschnitts (5) angeordnet sind und die zweite Wicklung (W2) über einem Teil einer Mantelfläche des zweiten Ferritkernabschnitts angeordnet ist.

2. Ferritstabantenne (1) nach Anspruch 1, wobei die erste Wicklungsachse (A1) zur Längsrichtung parallel orientiert ist.

3. Ferritstabantenne (1) nach Anspruch 1 oder 2, wobei die erste Wicklung (W1) über Bereichen einer Mantelfläche der Ferritstabantenne (1) an gegenüberliegenden Enden (4, 6) der Ferritstabantenne (1) an den ersten und dritten Ferritkernabschnitten angeordnet ist, wobei insbesondere Stirnflächen (8a, 8b, 9a, 9b) der Ferritstabantenne (1) und der zweite Ferritkernabschnitt (5) bezüglich der ersten Wicklung (W1) freiliegen.

4. Ferritstabantenne (1) nach einem der Ansprüche 1 bis 3, wobei der erste Ferritkernabschnitt (3) und der dritte Ferritkernabschnitt (7) wenigstens eine abgerundete Kante als Auflagefläche für die erste Wicklung aufweisen.

5. Ferritstabantenne (1) nach einem der Ansprüche 1 bis 4, wobei der erste Ferritkernabschnitt (3) und der dritte Ferritkernabschnitt (7, 41) jeweils eine Vertiefung (45) aufweisen, in die der zweite Ferritkernabschnitt (5, 43) teilweise aufgenommen ist.

6. Ferritstabantenne (20) umfassend einen Ferritkern, der durch wenigstens fünf miteinander verbundene Ferritstäbe (21, 23, 25, 27, 29) gebildet wird, und eine erste Wicklung (W10) und eine zweite Wicklung (W14), die jeweils über dem Ferritkern angeordnet sind, wobei vier Ferritstäbe (21, 23, 25, 27) der wenigstens fünf Ferritstäbe (21, 23, 25, 27, 29) eine erste Längenabmessung aufweisen und der andere Ferritstab ( 29) der wenigstens fünf Ferritstäbe (21, 23, 25, 27, 29) eine zweite Längenabmessung aufweist, die kleiner ist als die erste Längenabmessung, wobei die vier Ferritstäbe (21, 23, 25, 27) mit der ersten Längenabmessung jeweils parallel zueinander an dem Ferritstab (29) mit der zweiten Längenabmessung angeordnet und durch den Ferritstab (29) mit der zweiten Längenabmessung jeweils zueinander beabstandet sind, wobei der Ferritstab (29) mit der zweiten Längenabmessung senkrecht oder im Wesentlichen senkrecht zu den vier Ferritstäben (21, 23, 25, 27) mit der ersten Längenabmessung angeordnet ist und die erste Wicklung (W10) über den vier Ferritstäben (21, 23, 25, 27) mit der ersten Längenabmessung angeordnet ist, während die zweite Wicklung (W14) über dem Ferritstab (29) mit der zweiten Längenabmessung angeordnet ist, wobei der Ferritkern in einer Seitenansicht auf die fünf Ferritstäbe (21, 23, 25, 27, 29) eine H-förmige Gestalt aufweist.

7. Sende- und Empfangseinheit (100) mit der Ferritstabantenne (1; 20) nach einem der Ansprüche 1 bis 6, ferner umfassend eine elektronische Senderschaltung (114), die mit der ersten Wicklung (W1; W10) elektrisch Verbunden ist, und eine elektronische Empfängerschaltung (112), die wenigstens mit der zweiten Wicklung (W2; W12) elektrisch verbunden ist.

## Claims

1. A ferrite-rod antenna (1) comprising a ferrite core having a first ferrite core portion (3), a second ferrite core portion (5) and a third ferrite core portion (7), said first ferrite core portion (3) and said third ferrite core portion (7) being spaced apart from each other by said second ferrite core portion (5), and a first winding (W1) disposed above said first ferrite core portion (3) and/or said third ferrite core portion (7) and defining a first winding axis (A1), and a second winding (W2) disposed above said second ferrite core portion (5) and defining a second winding axis (A3) which is not parallel to said first winding axis (A1),
wherein the ferrite core at the second ferrite core portion (5) is at least partially tapered relative to the first and third ferrite core portions (3, 7) in at least one direction, wherein the ferrite core (1) at the second ferrite core portion (5) has a small dimension in a direction parallel to the first winding axis (A1) relative to the first and third ferrite core portions (3, 7),
wherein the ferrite core has an elongated shape defining a longitudinal direction, and a dimension of the second ferrite core portion (5) along the longitudinal direction is smaller than a dimension of the first ferrite core portion (3) along the longitudinal direction and/or a dimension of the third ferrite core portion (7) along the longitudinal direction,
wherein the first and third ferrite core portions (3, 7) are spaced apart from each other by the second ferrite core portion (5) along a connecting direction perpendicular to the longitudinal direction of the first and third ferrite core portions (3, 7),
wherein a dimension of the second ferrite core portion (5) in a width direction perpendicular to the longitudinal direction and perpendicular to the connecting direction is smaller than or equal to a smallest dimension among dimensions of the first and third ferrite core portions (3, 7) in their respective width directions, and
wherein said second ferrite core portion (5) has a cylindrical shape, said first and third ferrite core portions (3, 7) are disposed on opposite end faces of said second ferrite core portion (5), and said second winding (W2) is disposed over a part of a circumferential surface of said second ferrite core portion.

2. The ferrite-rod antenna (1) according to claim 1, wherein the first winding axis (A1) is aligned parallel to the longitudinal direction.

3. The ferrite-rod antenna (1) according to claim 1 or 2, wherein the first winding (W1) is arranged over regions of a circumferential surface of the ferrite rod antenna (1) at opposite ends (4, 6) of the ferrite rod antenna (1) at the first and third ferrite core portions, wherein in particular end faces (8a, 8b, 9a, 9b) of the ferrite rod antenna (1) and the second ferrite core portion (5) are exposed with respect to the first winding (W1).

4. The ferrite-rod antenna (1) according to any one of claims 1 to 3, wherein the first ferrite core portion (3) and the third ferrite core portion (7) have at least one rounded edge as a supporting surface for the first winding.

5. The ferrite-rod antenna (1) according to any one of claims 1 to 4, wherein the first ferrite core portion (3) and the third ferrite core portion (7, 41) each have a recess (45) in which the second ferrite core portion (5, 43) is partially received.

6. A ferrite rod antenna (20) comprising a ferrite core formed by at least five interconnected ferrite rods (21, 23, 25, 27, 29) and a first winding (W10) and a second winding (W14) each disposed over the ferrite core, wherein four ferrite rods (21, 23, 25, 27, 29) of the at least five ferrite rods (21, 23, 25, 27, 29) have a first length dimension and the other ferrite rod (29) of the at least five ferrite rods (21, 23, 25, 27, 29) has a second length dimension smaller than said first length dimension, wherein said four ferrite rods (21, 23, 25, 27) having the first length dimension each being arranged parallel to each other at the ferrite rod (29) having the second length dimension and each being spaced apart from each other by the ferrite rod (29) having the second length dimension, the ferrite rod (29) having the second length dimension being perpendicular or substantially perpendicular to the four ferrite rods (21, 23, 25, 27) having the first length dimension, and the first winding (W10) is disposed above the four ferrite rods (21, 23, 25, 27) having the first length dimension, while the second winding (W14) is disposed above the ferrite rod (29) having the second length dimension, wherein the ferrite core has an H-shaped configuration in a side view of the five ferrite rods (21, 23, 25, 27, 29).

7. A transmitter and receiver unit (100) comprising the ferrite rod antenna (1; 20) according to any one of claims 1 to 6, further comprising an electronic transmitter circuit (114) electrically connected to the first winding (W1; W10) and an electronic receiver circuit (112) electrically connected to at least the second winding (W2; W12).

## Revendications

1. Antenne à tige de ferrite (1) avec un noyau de ferrite présentant une première section de noyau de ferrite (3), une deuxième section de noyau de ferrite (5) et une troisième section de noyau de ferrite (7), dans laquelle la première section de noyau de ferrite (3) et la troisième section de noyau de ferrite (7) sont espacées l'une de l'autre grâce à la deuxième section de noyau de ferrite (5), et un premier enroulement (W1) agencé sur la première section de noyau de ferrite (3) et/ou sur la troisième section de noyau de ferrite (7) et définissant un premier axe d'enroulement (A1), et un second enroulement (W2) agencé sur la deuxième section de noyau de ferrite (5) et définissant un second axe d'enroulement (A3) qui n'est pas parallèle au premier axe d'enroulement (A1),
dans laquelle le noyau de ferrite est au moins partiellement conique dans au moins une direction par rapport aux première et troisième sections de noyau de ferrite (3, 7) au niveau de la deuxième section de noyau de ferrite (5), dans laquelle le noyau de ferrite (1) présente une petite dimension par rapport aux première et troisième sections de noyau de ferrite (3, 7) dans une direction parallèle au premier axe d'enroulement (A1) au niveau de la deuxième section de noyau de ferrite (5),
dans laquelle le noyau de ferrite présente une forme allongée qui définit une direction longitudinale, et une dimension de la deuxième section de noyau de ferrite (5) le long de la direction longitudinale est inférieure à une dimension de la première section de noyau de ferrite (3) le long de la direction longitudinale et/ou à une dimension de la troisième section de noyau de ferrite (7) le long de la direction longitudinale,
dans laquelle les première et troisième sections de noyau de ferrite (3, 7) sont espacées l'une de l'autre grâce à la deuxième section de noyau de ferrite (5) le long d'une direction de liaison perpendiculairement à la direction longitudinale des première et troisième sections de noyau de ferrite (3, 7),
dans laquelle une dimension de la deuxième section de noyau de ferrite (5) dans une direction de largeur perpendiculairement à la direction longitudinale et perpendiculairement à la direction de liaison est inférieure ou égale à une dimension la plus petite parmi les dimensions des première et troisième sections de noyau de ferrite (3, 7) dans leur direction de largeur respective, et
dans laquelle la deuxième section de noyau de ferrite (5) présente une forme cylindrique, les première et troisième sections de noyau de ferrite (3, 7) sont agencées au niveau de faces d'extrémité opposées de la deuxième section de noyau de ferrite (5) et le second enroulement (W2) est agencé sur une partie d'une surface latérale de la deuxième section de noyau de ferrite.

2. Antenne à tige de ferrite (1) selon la revendication 1, dans laquelle le premier axe d'enroulement (A1) est orienté parallèlement à la direction longitudinale.

3. Antenne à tige de ferrite (1) selon la revendication 1 ou 2, dans laquelle le premier enroulement (W1) est agencé au niveau des première et troisième sections de noyau de ferrite sur des régions d'une surface latérale de l'antenne à tige de ferrite (1) présentes au niveau d'extrémités (4, 6) opposées de l'antenne à tige de ferrite (1), dans laquelle en particulier des faces d'extrémité (8a, 8b, 9a, 9b) de l'antenne à tige de ferrite (1) et de la deuxième section de noyau de ferrite (5) sont à découvert par rapport au premier enroulement (W1).

4. Antenne à tige de ferrite (1) selon l'une quelconque des revendications 1 à 3, dans laquelle la première section de noyau de ferrite (3) et la troisième section de noyau de ferrite (7) présentent au moins un bord arrondi faisant office de surface d'appui pour le premier enroulement.

5. Antenne à tige de ferrite (1) selon l'une quelconque des revendications 1 à 4, dans laquelle la première section de noyau de ferrite (3) et la troisième section de noyau de ferrite (7, 41) présentent respectivement un renfoncement (45) au sein duquel est partiellement accueillie la deuxième section de noyau de ferrite (5, 43).

6. Antenne à tige de ferrite (20) comprenant un noyau de ferrite formé d'au moins cinq tiges de ferrite (21, 23, 25, 27, 29) reliées entre elles et un premier enroulement (W10) et un second enroulement (W14) agencés respectivement sur le noyau de ferrite, dans laquelle quatre tiges de ferrite (21, 23, 25, 27) parmi les au moins cinq tiges de ferrite (21, 23, 25, 27, 29) présentent une première dimension de longueur et l'autre tige de ferrite (29) parmi les au moins cinq tiges de ferrite (21, 23, 25, 27, 29) présente une seconde dimension de longueur qui est inférieure à la première dimension de longueur, dans laquelle les quatre tiges de ferrite (21, 23, 25, 27) présentant la première dimension de longueur sont agencées respectivement de manière parallèle les unes aux autres au niveau de la tige de ferrite (29) présentant la seconde dimension de longueur et sont espacées respectivement les unes des autres grâce à la tige de ferrite (29) présentant la seconde dimension de longueur, dans laquelle la tige de ferrite (29) présentant la seconde dimension de longueur est agencée de manière perpendiculaire ou essentiellement perpendiculaire aux quatre tiges de ferrite (21, 23, 25, 27) présentant la première dimension de longueur, et le premier enroulement (W10) est agencé sur les quatre tiges de ferrite (21, 23, 25, 27) présentant la première dimension de longueur, tandis que le second enroulement (W14) est agencé sur la tige de ferrite (29) présentant la seconde dimension de longueur, dans laquelle le noyau de ferrite présente une forme de H lorsque les cinq tiges de ferrite (21, 23, 25, 27, 29) sont considérées de manière latérale.

7. Unité d'émission et de réception (100) munie de l'antenne à tige de ferrite (1 ; 20) selon l'une quelconque des revendications 1 à 6, comprenant en outre un circuit électronique émetteur (114) relié électriquement au premier enroulement (W1 ; W10), et un circuit électronique récepteur (112) relié électriquement au moins au second enroulement (W2 ; W12).
